# FASCICULE DE BREVET EUROPEEN

(11) **EP 0 207 081 B1**
(45) Date de publication et mention de la délivrance du brevet: **11.01.1989**
(21) Numéro de dépôt: 85901470.6
(22) Date de dépôt: 02.04.1985
(51) Int. Cl.: A45D 2/24

(54) **BIGOUDI A ONDULATION PERMANENTE**
DAUERWELLWICKEL
PERMANENT WAVE HAIR-CURLER

(30) Priorité: 03.01.1985 FR 8500020
(43) Date de publication de la demande: 07.01.1987
(73) Titulaire: HARLOW, F-75016 Paris (FR)
(72) Inventeur: GUERARD, François, dit HARLOW, Daniel, F-75116 Paris (FR); DELLA CASA, Franco, F-92250 La Garenne Colombes (FR)
(74) Mandataire: Lemoine, Michel
(86) Numéro de dépôt international: FR8500073
(87) Numéro de publication internationale: WO8603953

(56) Documents cités:
- DE-A- 2 024 807
- DE-A- 2 835 477
- FR-A- 605 781
- FR-A- 677 708
- FR-A- 795 604
- FR-A- 2 553 642
- US-A- 2 285 653
- US-A- 2 599 505
- US-A- 4 261 375

## Description

La présente invention a trait à un bigoudi à ondulation permanente et plus particulièrement à un bigoudi permettant de réaliser une ondulation de grande surface d'une partie importante de la chevelure.

Il a été proposé de nombreux modèles de bigoudis permettant de réaliser une ondulation des cheveux. Les bigoudis généralement utilisés présentent toutefois l'inconvénient de ne permettre d'onduler qu'une seule mèche à la fois, ce qui oblige à utiliser un grand nombre de bigoudis.

Il a été décrit dans le brevet français n° 605 781 un appareil à onduler les cheveux qui permet de réaliser des ondulations de parties relativement importantes de la chevelure. L'appareil à onduler décrit dans ce brevet comprend deux ou plusieurs éléments formés chacun de deux tiges parallèles reliées à une seule extrémité par un axe autour duquel pivote une fourche formée de deux tiges pointues pouvant être amenées chacune entre les deux tiges d'un élément.

Ce dispositif permet de réaliser une ondulation en insérant la fourche sous les cheveux contre le cuir chevelu. Il est cependant peu pratique et fragile, et le maintien en position resserrée est mal assuré, à moins de prévoir des mécanismes de blocage lourds et compliqués et qui peuvent se dérégler.

Le demandeur a cherché à concevoir un bigoudi qui permette de réaliser des ondulations de grande surface d'une partie importante de. la chevelure et qui soit à la fois robuste, stable et susceptible d'être mis instantanément en place.

Le bigoudi à ondulation permanente conforme à l'invention, qui comporte des tiges cylindriques à pointes aiguës pouvant être amenées sous les cheveux, parallèlement au cuir chevelu, et des tiges susceptibles de se disposer sur les cheveux, de part et d'autre desdites tiges à pointes aiguës, est caractérisé en ce qu'il est formé de deux parties séparées dont l'une présente lesdites tiges pouvant être amenées sous les cheveux et l'autre lesdites tiges pouvant se disposer sur les cheveux, lesdites parties pouvant être assemblées de façon à obtenir une alternance régulière de tiges disposées sous les cheveux et de tiges disposées sur les cheveux et en ce que les tiges à pointes aiguës d'une partie s'étendent à partir d'un socle commun.

Grâce à cette alternance continue de tiges intérieures placées sous les cheveux et de tiges extérieures placées sur les cheveux, il est possible de réaliser une ondulation de grande surface d'une partie importante de la chevelure.

Les tiges de chaque partie sont portées par un élément de support ou socle à partir duquel elles s'étendent parallèlement, des trous étant prévus dans le socle pour le passage des extrémités des tiges de l'autre.

L'assemblage des deux parties du bigoudi est obtenu, de façon simple et rapide, par engagement des extrémités pointues des tiges dans les trous du socle de l'autre partie, dont le diamètre correspond sensiblement au diamètre des tiges.

Dans une forme de réalisation particulièrement simple de l'invention, les deux parties du bigoudi comportent des tiges à pointes aiguës solidaires d'un socle, chaque partie pouvant jouer alors le rôle de tiges intérieures et extérieures. Les trous sont disposés dans chaque socle dans les intervalles entre les tiges, afin de recevoir les extrémités des tiges de l'autre partie.

Dans une forme de réalisation préférée de l'invention, les tiges cylindriques sont courbées de façon à épouser la courbure du cuir chevelu correspondant à la zone sur laquelle est placé le bigoudi. Ceci est le cas notamment pour des bigoudis destinés à être mis en place sur la zone pariétale ou occipitale du cuir chevelu, alors que les tiges cylindriques de bigoudis destinés aux zones temporales peuvent être moins courbées ou être rectilignes.

De préférence, que les tiges soient rectilignes ou courbées, et quelle que soit la courbure des tiges cylindriques, les intervalles entre les tiges et/ou les diamètres des tiges sont variables à l'intérieur d'un même bigoudi, afin de provoquer une irrégularité d'apparence naturelle de l'ondulation.

Selon une disposition particulièrement intéressante de l'invention, les tiges de la partie destinée à être appliquée, non pas sous les cheveux de la zone du cuir chevelu concerné, mais par dessus des cheveux et dans les intervalles entre les tiges de la première partie sont munies de moyens de fixation rapide et ces moyens de fixation rapide comportent de préférence, au moins sur le socle de l'une des parties, des fentes se terminant par des retours permettant l'immobilisation de prolongements étroits des tiges cylindriques concernées.

De préférence, les tiges cylindriques, courbées ou non, de la partie destinée à être appliquée sous les cheveux, contre le cuir chevelu, forment avec leur support, un ensemble rigide d'un seul tenant pouvant ainsi être facilement mis en place sous les cheveux grâce aux pointes terminant lesdites tiges.

Les tiges de l'autre partie peuvent être également rigidement solidaires de leur socle, lequel est muni, de préférence, de trous pour le passage des pointes de la première partie, mais en variante, les tiges de cette deuxième partie peuvent être totalement amovibles et être rapportées individuellement sur le bigoudi.

Dans la forme de réalisation préférée de l'invention, les tiges cylindriques de la deuxième partie comportent des moyens de fixation rapide coopérant avec des moyens correspondants des socles pour pouvoir être rapportées individuellement entre les tiges cylindriques à pointes aiguës, ce qui permet à l'utilisateur, en disposant d'un jeu de tiges convenable, de mettre en place, dans les intervalles entre tiges à pointes aiguës, des tiges de tous diamètres voulus.

D'autres avantages et caractéristiques de l'invention apparaîtront à la lecture de la description qui suit, donnés à titre non limitatif et se référant au dessin annexé dans lequel :
la figure 1 représente un bigoudi avant assemblage dont les deux parties sont munies de tiges à pointes aiguës,
la figure 2 représente le montage d'une tige sur son socle,
la figure 3 représente une vue d'une première partie munie de tiges courbées à pointes aiguës, disposées au voisinage du socle de l'autre partie, une seule tige de l'autre partie étant représentée,
la figure 4 représente le bigoudi de la figure 3 à l'état assemblé,
la figure 5 illustre le mode d'utilisation d'un bigoudi conforme à l'invention.

On a, sur la figure 1, représenté un bigoudi dont les deux parties sont munies de tiges à pointes aiguës. Chaque partie est composée d'un socle 1 et 1', réalisé par exemple en matière plastique et présentant la forme d'une lame courbée à la façon d'un sabre. Sous les socles 1 et 1' sont posées, à intervalles irréguliers, respectivement trois tiges 2, 3, 4 et quatre tiges 5, 6, 7, 8 de forme cylindrique à extrémités pointues. Comme le montre la figure 2, les tiges peuvent comporter une extrémité filetée 9 et être vissées dans le socle. Le socle 1 comporte, en outre, quatre trous 10,11,12 et 13 disposés dans les intervalles entre les tiges et dont les diamètres correspondent respectivement aux diamètres des tiges 5, 6, 7 et 8, lesdits trous étant destinés à recevoir les extrémités pointues de ces tiges pour l'assemblage du bigoudi. Le socle 1' comporte de la même façon trois trous 14, 15 et 16 dont les diamètres correspondent respectivement aux diamètres des tiges 2, 3 et 4, et dans lesquels pénètrent les extrémités pointues de ces tiges lors de l'assemblage du bigoudi.

On a, sur les figures 3 et 4, représenté une variante de réalisation du bigoudi conforme à l'invention dans lequel les tiges cylindriques sont courbées. La première partie d'un tel bigoudi est composée d'un socle 20 avantageusement réalisé en matière plastique de même forme que le socle du bigoudi représenté sur la figure 1. Sur ce socle 20 sont scellées, à intervalles irréguliers, trois tiges 21, 22 et 23 de forme cylindrique courbée comme on le voit sur les figures. La liaison entre lès tiges 21, 22, 23 et le socle 20 peut s'effectuer de toutes façons telles que collage, vissage, sertissage ou encore par moulage-injection de l'ensemble de cette partie en une seule pièce. En variante, la fixation des tiges 21, 22, 23 sur le socle 20 peut être amovible par vissage ou autres. Le socle 30 de l'autre partie présente également une forme de lame de sabre aplatie, analogue ou identique à celle du socle 20, et ce socle 30 présente, au pas des tiges 21, 22, 23, des trous de diamètres correspondants 31, 32, 33 dans lesquels les extrémités pointues des tiges 21, 22, 23 sont destinées à pénétrer pour l'assemblage du bigoudi.

Entre les trous 31, 32, 33 et au-delà du trou 33, se trouvent disposées des fentes 34, 35, 36 se terminant, comme on le voit, par un retour destiné à l'accrochage.

En correspondance des fentes 34, 35, 36, le socle 20 comporte des fentes identiques 24, 25 et 26.

Les tiges 27, 28, 29 de la deuxième partie sont séparément et individuellement amovibles. Elles présentent un corps cylindrique recourbé comme les tiges 21, 22 et 23. En leurs deux extrémités, elles possèdent des moyens de fixation destinés à coopérer avec les fentes 34, 35, 36, respectivement 24, 25, 26. Ces moyens comportent, de préférence, une partie filiforme de courte longueur 38 prolongeant le corps cylindrique de la tige et se terminant par un embout aplati 39, sous lequel est fixé un joint élastique déformable 40, la distance entre l'extrémité du corps 29 et le joint 40 étant, de préférence, légèrement inférieure à l'épaisseur des socles 20 et 30, de façon à permettre à la fois une mise en place facile des tiges 27, 28, 29 par dessus la chevelure, dans les intervalles entre les tiges 21, 22, 23 et un maintien desdites tiges 27, 28, 29 d'une façon suffisamment rigide.

Le nombre de tiges cylindriques à extrémité pointue telles que 21, 22, 23 peut varier à partir de 2 mais de préférence ce nombre est égal à 3, 4 ou 5. La longueur de ces tiges varie en fonction des exigences recherchées et de la zone qu'elles doivent couvrir sur le cuir chevelu: Cette longueur est de préférence de l'ordre de 10 à 25 centimètres.

Le diamètre des tiges varie de préférence de 10 à 20 millimètres.

Enfin, l'écartement des éléments entre eux, c'est-à-dire la largeur des intervalles entre deux tiges sucessives d'une même partie du bigoudi, varie de préférence entre 15 et 30 millimètres.

On a, sur la figure 5, illustré le mode d'utilisation d'un bigoudi représenté sur la figure 1. On voit que ce bigoudi recouvre une vaste zone du cuir chevelu. C'est là un avantage important du bigoudi conforme à l'invention, car un très petit nombre de bigoudis suffit pour réaliser l'ondulation de toute la chevelure. La mise en place du bigoudi s'effectue en amenant l'une des parties munie de pointes aiguës sous les cheveux parallèlement au cuir chevelu, en mettant en place les cheveux d'une zone importante de la chevelure puis en appliquant par dessus la chevelure, par exemple, les tiges 2, 3, 4 de l'autre partie que l'on engage par leurs extrémités pointues dans les trous du socle 1', et qui viennent occuper sensiblement les intervalles entre les tiges de la première partie de sorte que la chevelure se trouve pincée et ondulée.

Bien que l'invention ait été décrite à propos d'une forme de réalisation particulière, il est bien entendu qu'elle n'y est nullement limitée et qu'on peut lui apporter diverses modifications de forme ou de matériau sans pour cela s'éloigner ni de son cadre ni de son esprit.

## Revendications

1. Bigoudi permettant l'ondulation permanente des cheveux, comprenant des tiges cylindriques à pointes aiguës pouvant être amenées, sous les cheveux, parallèlement au cuir chevelu, et des tiges susceptibles de se disposer, sur les cheveux, de part et d'autre desdites tiges à pointes aiguës, caractérisé en ce qu'il est formé de deux parties séparées dont l'une présente lesdites tiges (2, 3, 4 ; 21, 22, 23) pouvant être amenées sous les cheveux et l'autre lesdites tiges (5, 6, 7, 8 ; 27, 28, 29) pouvant se disposer sur les cheveux, lesdites tiges pouvant être assemblées de façon à obtenir une alternance régulière de tiges disposées sous les cheveux et de tiges disposées sur les cheveux et en ce que les tiges à pointes aiguës (2, 3, 4 ; 21, 22, 23) d'une partie s'étendent à partir d'un socle commun (1,20).

2. Bigoudi selon la revendication 1, caractérisé en ce que les pointes aiguës pénètrent, pour l'assemblage des deux parties, dans les trous (14, 15, 16 ; 31, 32, 33) d'un socle de l'autre partie.

3. Bigoudi selon l'une des revendications 1 et 2, caractérisé en ce que chaque partie comporte des tiges à pointes aiguës (2, 3, 4 ; 5, 6, 7, 8) et un socle (1, 1') à partir duquel s'étendent lesdites tiges, des trous (10, 11, 12, 13 ; 14, 15, 16) étant disposés dans chaque socle dans les intervalles entre les tiges.

4. Bigoudi selon la revendication 1, caractérisé en ce que les tiges cylindriques (21, 22, 23 ; 27, 28, 29) sont courbées de façon à épouser la courbure du cuir chevelu correspondant à la zone sur laquelle est placé le bigoudi.

5. Bigoudi selon la revendication 1, caractérisé en ce que les tiges (27, 28, 29) de la partie destinée à être appliquée sur les cheveux sont munies de moyens de fixation rapide sur des socles (20, 30) du bigoudi.

6. Bigoudi selon la revendication 5, caractérisé en ce que lesdits moyens de fixation rapide comportent, sur les socles (20, 30), des fentes (24, 25, 26 ; 34, 35, 36) se terminant par des retours (37) permettant l'immobilisation des prolongements étroits (38) des tiges cylindriques concernées.

7. Bigoudi selon l'une quelconque des revendications 1 à 6, caractérisé en ce que les tiges cylindriques à pointes aiguës de la partie destinée à être appliquée, sous les cheveux, contre le cuir chevelu, forment avec leursocle (1, 20) un ensemble rigide d'un seul tenant.

8. Bigoudi selon l'une quelconque des revendications 1 à 7, caractérisé en ce que les tiges de la partie destinée à être appliquée sur le cheveu, dans les intervalles entre les tiges de l'autre partie, sont totalement amovibles et peuvent être rapportées individuellement sur le bigoudi.

9. Bigoudi selon l'ensemble des revendications 5 à 8, caractérisé en ce que lesdites tiges cylindriques amovibles comportent, à leurs extrémités, des prolongements filiformes (38) se poursuivant par un embout aplati (39) sous lequel est fixé un joint élastique déformable (40).

10. Bigoudi selon l'une quelconque des revendications 1 à 9, caractérisé en ce qu'il comporte un élément de support ou socle (1', 30) présentant un trou destiné à recevoir la pointe aiguë et terminant les tiges de la partie qui ne comporte pas ledit socle.

11. Bigoudi selon l'une quelconque des revendications 1 à 10, caractérisé en ce que les intervalles entre les tiges sont différents pour provoquer une irrégularité d'apparence naturelle de la chevelure.

12. Bigoudi selon l'une quelconque des revendications 1 à 3, caractérisé en ce que les tiges (2, 3, 4 ; 21, 22, 23) sont scellées dans le socle.

13. Bigoudi selon l'une quelconque des revendications 1 à 3, caractérisé en ce que les tiges (2, 3, 4 ; 21, 22, 23) sont vissées dans le socle.

14. Bigoudi selon l'une quelconque des revendications 1 à 13, caractérisé en ce que la longueur des tiges est de l'ordre de 10 à 25 cm, le diamètre des tiges de 10 à 20 mm et l'écartement entre deux tiges successives d'une même partie entre 15 à 30 mm.

## Claims

1. A hair-curler permitting the permanent way- ing of hair, comprising sharp-pointed cylindrical rods capable of being brought under the hair, parallel to the scalp, and rods capable of being disposed on the hair on each side of said sharp-pointed rods, characterized in that it is formed by two separate parts, one of which has said rods (2, 3, 4 ; 21, 22, 23) capable of being brought under the hair whereas the other has said rods (5, 6, 7, 8 ; 27, 28, 29) which are capable of being disposed on the hair, said rods being capable of being assembled in such manner as to obtain a regular ' alternation of rods disposed under the hair and rods disposed on the hair and in that the sharp-pointed rods (2, 3, 4 ; 21, 22, 23) of a part extend from a common base (1,20).

2. A hair-curler according to claim 1, characterized in that the sharp points extend, for the assembly of the two parts, into the holes (14, 15, 16 ; 31, 32, 33) of a base of the other part.

3. A hair-curler according to one of the claims 1 and 2, characterized in that each part comprises sharp-pointed rods (2, 3, 4 ; 5, 6, 7, 8) and a base (1,1') from which said rods extend, holes (10, 11, 12, 13 ; 14,15,16) being disposed in each base in the gaps between the rods.

4. A hair-curler according to claim 1, characterized in that the cylindrical rods (21, 22, 23 ; 27, 28, 29) are curved in such manner as to match the curvature of the scalp corresponding to the zone' in which the hair-curler is placed.

5. A hair-curler according to claim 1, characterized in that the rods (27, 28, 29) of the part intended to be applied on the hair are provided with means for rapidly fixing to bases (20, 30) of the hair-curler.

6. A hair-curler according to claim 5, characterized in tnat said rapid fixing means comprise, on the bases (20, 30), slots (24, 25, 26 ; 34, 35, 36) terminating in turned-back parts (37) permitting the immobilization of narrow extensions (38) of the concerned cylindrical rods.

7. A hair-curler according to any one of the claims 1 to 6, characterized in that the sharp-pointed cylindrical rods of the part intended to be applied under the hair, against the scalp, form with their base (1, 20) a rigid unit in one piece.

8. A hair-curler according to any one of the claims 1 to 7, characterized in that the rods of the part intended to be applied on the hair, in the gaps between the rods of the other part, are completely detachable and may be individually mounted on the hair-curler.

9. A hair-curler according to all the claims 5 to 8, characterized in that said detachable cylindrical rods comprise, at their ends, filiform extensions (38) followed by a flattened end portion (39) under which a deformable elastic washer (40) is fixed.

10. A hair-curler according to any one of the claims 1 to 9, characterized in that it comprises a support element or base (1', 30) having a hole adapted to receive the sharp point terminating the rods of the part which does not comprise said base.

11. A hair-curler according to any one of the claims 1 to 10, characterized in that the gaps between the rods are different so as to produce an unevenness of natural appearance of the head of hair.

12. A hair-curler according to any one of the claims 1 to 3, characterized in that the rods (2, 3, 4 ; 21, 22, 23) are fixed in the base.

13. A hair-curler according to any one of the claims 1 to 3, characterized in that the rods (2, 3, 4 ; 21, 22, 23) are screwed into the base.

14. A hair-curler according to any one of the claims 1 to 13, characterized in that the length of the rods is on the order of 10 to 25 cm, the diameter of the rods on the order of 10 to 20 mm and the spacing between two successive rods of a given part between 15 and 30 mm.

## Patentansprüche

1. Lockenwickel, der eine Dauerwellung der Haare gestattet, enthaltend zylindrische Sträbe mit spitzen Enden, die parallel zur Kopfhaut unter die Haare geführt werden können, une Stäben, die sich beiderseits der spitzendigen Stäbe über den Haaren anordnen lassen, dadurch gekennzeichnet, daß er aus zwei getrennten Teilen gebildet ist, von denen der eine die genannten, unter die Haare bringbaren Stäbe (2, 3, 4 ; 21, 22, 23) und der andere die genannten, über den Haaren anzubrinenden Stäbe (5, 6, 7, 8 ; 27, 28, 29) aufweist, wobei die genannten Stäbe derart montierbar sind, daß sich ein regelmäßiger Wechsel von unter den Haaren gelegenen Stäben und von über den Haaren gelegenen Stäben ergibt, und daß sich die spitzendigen Stäbe (2, 3, 4 ; 21, 22, 23) eines Teiles von einem gemeinsamen Sockel (1, 20) aus erstrecken.

2. Lockenwickel nach Anspruch 1, dadurch gekennzeichnet, daß die spitzen Enden - zum Zusammenfügen der beiden Teile - in Löcher (14, 15, 16 ; 31, 32, 33) eines Sockels des anderen Teiles eintreten.

3. Lockenwickel nach einem der Ansprüche 1 und 2, dadurch gekennzeichnet, daß jeder Teil spitzendige Stäbe (2, 3, 4 ; 5, 6, 7, 8) und einen Sockel (1, 1') aufweist, von dem aus sich die genannten Stäbe erstrecken, wobei in jedem Sockel in den Zwischenräumen zwischen den Stäben Löcher (10, 11, 12, 13 ; 14,15,16) vorgesehen sind.

4. Lockenwickel nach Anspruch 1, dadurch gekennzeichnet, daß die zylindrischen Stäbe (21, 22, 23 ; 27, 28, 29) gekrümmt sind, derart, daß sie der Krümmung der Kopfhaut in dem Bereich, über dem der Lockenwickel plaziert wird, folgen.

5. Lockenwickel nach Anspruch 1, dadurch gekennzeichnet, daß die Stäbe (27, 28, 29) des zur Anbringung über den Haaren bestimmten Teiles mit Schnellbefestigungs-Mitteln an den Sockeln (20, 30) versehen sind.

6. Lockenwickel nach Anspruch 5, dadurch gekennzeichnet, daß die genannten Schnellbefestigungs-Mittel Schlitze (24, 25, 26 ; 34, 35, 36) an den Sockeln (20, 30) enthalten, die in Kehren (37) enden, welche die Festlegung von verengten Verlängerungen (38) der betreffenden zylindrischen Stäbe gestatten.

7. Lockenwickel nach einem der Ansprüche 1 bis 6, dadurch gekennzeichnet, daß die spitzendigen zylindrischen Stäbe des zur Anordnung unter den Haaren gegenüber der Kopfhaut bestimmten Teiles mit ihrem Sockel eine starre zusammenhängende Einheit bilden.

8. Lockenwickel nach einem der Ansprüche 1 bis 7, dadurch gekennzeichnet, daß die Stäbe des zur Anbringung über dem Haar, in dem Zwischenräumen zwischen den Stäben des anderen Teiles, bestimmten Teiles vollständig abnehmbar und einzeln an dem Lockenwickel anbringbar sind.

9. Lockenwickel nach den Ansprüchen 5 bis 8 insgesamt, dadurch gekennzeichnet, daß die genannten zylindrischen abnehmbaren Stäbe an ihrem Enden fadenförmige Verlängerungen (38) aufweisen, die sich in einem abgeflachten Endstück (39) fortsetzen, unter dem ein verformbares elastisches Verbindungsteil befestigt ist.

10. Lockenwickel nach einem der Ansprüche 1 bis 9, dadurch gekennzeichnet, daß er ein Tragelement oder einen Sockel (1', 30) aufweist, der mit einem Loch versehen ist, das zur Aufnahme des spitzen Endes bestimmt ist, und eine Begrenzung für die Stäbe desjenigen Teiles ist, der den genannten Sockel nicht enthält.

11. Lockenwickel nach einem der Ansprüche 1 bis 10, dadurch gekennzeichnet, daß die Zwischenräume zwischen den Stäben unterschiedlich sind, um eine Unregelmäßigkeit des natürlichen Aussehens des Haares hervorzurufen.

12. Lockenwickel nach einem der Ansprüche 1 bis 3, dadurch gekennzeichnet, daß die Stäbe (2, 3, 4 ; 21, 22, 23) mit dem Sockel vergossen sind.

13. Lockenwickel nach einem der Ansprüche 1 bis 3, dadurch gekennzeichnet, daß die Stäbe (2, 3,4 ; 21, 22, 23) in den Sockel eingeschraubt sind.

14. Lockenwickel nach einem der Ansprüche 1 bis 13, dadurch gekennzeichnet, daß die Länge der Stäbe in der Größenordnung von 10 bis 25 cm liegt, der Durchmesser der Stäbe in der Größenordnung von 10 bis 20 mm liegt und der Abstand zwischen zwei aufeinanderfolgenden Stäben ein und desselben Teiles zwischen 15 und 30 mm beträgt.
